# EUROPÄISCHE PATENTSCHRIFT

(11) **EP 0 374 616 B1**
(45) Veröffentlichungstag und Bekanntmachung des Hinweises auf die Patenterteilung: **26.01.1994**
(21) Anmeldenummer: 89122636.7
(22) Anmeldetag: 08.12.1989
(51) Int. Cl.: A47L 15/48

(54) **Geschirrspülmaschine**
Dish-washing machine
Machine à laver la vaisselle

(30) Priorität: 21.12.1988 DE 3842997
(43) Veröffentlichungstag der Anmeldung: 27.06.1990
(73) Patentinhaber: Licentia Patent-Verwaltungs-GmbH, 60596 Frankfurt (DE)
(72) Erfinder: Käfferlein, Heinz, D-8500 Nürnberg (DE)
(74) Vertreter: Breiter, Achim, Dipl.-Ing. (FH)

(56) Entgegenhaltungen:
- EP-A- 0 239 012
- DE-B- 2 113 105
- US-A- 3 397 708
- US-A- 3 876 469
- US-A- 4 188 732
- US-A- 4 709 488

## Beschreibung

Die Erfindung betrifft eine Geschirrspülmaschine gemäß dem Oberbegriff des Anspruchs 1.

Bei einer bekannten Geschirrspülmaschine dieser Art (EP-A-0 239 012) befindet sich in einer den Arbeitsbehälter verschließenden Tür ein Außenluftkanal und ein Entlüftungskanal, wobei beiden Kanälen je ein Ventilatorrad eines gemeinsamen Gebläsemotors zugeordnet ist. Der Außenluftkanal endet beidseitig in der freien Atmosphäre, während der Nebenluftkanal über eine Entlüftungsöffnung mit dem Innenraum des Arbeitsbehälters verbunden ist und nach dem Ventilator in den Außenluftkanal ausmündet. Die Mündungsöffnung des Entlüftungskanals ist mittels einer gesteuerten Verschlußklappe verschließbar, und ist offen, wenn der Ventilator während des nach Beendigung der Spülgänge durchzuführenden Trockenganges für das im Arbeitsbehälter gereinigte Geschirr eingeschaltet werden soll. Die Ventilatorräder des Ventilators fördern dann durch beide Kanäle Luft, wobei sich die aus dem Arbeitsbehälter abgesaugte feuchtigkeitsbeladene Abluft mit der Frischluft aus dem Frischluftkanal vermischt. Hierdurch wird vermieden, daß sich Schwitzwasser in den Kanälen bildet und konzentrierte Dampfschwaden in den Aufstellungsraum der Geschirrspülmaschine austreten. Für diesen Aufbau ist jedoch ein speziell ausgestatteter Ventilator mit zwei Ventilatorrädern erforderlich, der auch ein besonders angepaßtes Gebläsegehäuse erfordert.

Bei einer weiteren bekannten Geschirrspülmaschine (US-A-4,188,732) befindet sich in einer einen Arbeitsbehälter verschließenden Tür ein senkrecht verlaufender Außenluftkanal, der an seinem unteren und oberen Ende jeweils frei ausmündet. Im Bereich seines oberen Endes mündet in diesen Außenluftkanal eine Entlüftungsöffnung, die mit dem Arbeitsbehälter kommuniziert. Der Entlüftungsöffnung ist ein frei bewegliches Klappenventil zugeordnet, das bei Überdruck im Arbeitsbehälter selbsttätig öffnet. Unter der Bodenwand des Arbeitsbehälters sitzt ein Ventilator, der Frischluft aus dem Maschinensockel ansaugt und über einen Ausblaskanal mit integriertem Heizelement unmittelbar in den Arbeitsbehälter im Bedarfsfall einbläst. Bei dieser Ausgestaltung strömt die gesamte vom Ventilator geförderte Luft während des Geschirr-Trockenganges durch den Arbeitsbehälter und die Entlüftungsöffnung in den Außenluftkanal, in dem sich zu der feuchten, aus dem Arbeitsbehälter austretenden Luft ein freier Anteil von Frischluft aus dem Außenluftkanal zumischt. Auch hierbei muß das Mischungsverhältnis zwischen feuchter Abluft aus dem Arbeitsbehälter und dem Außenluftkanal so bemessen sein, daß zu Beginn des Trockenganges der sehr hohe Feuchtigkeitsanteil der Spülbehälter-Abluft zu keiner Kondensation des darin enthaltenen Wasserdampfs an der Ausblasstelle führt. Dabei ist die Menge der vom Ventilator geförderten Luft zu begrenzen, damit am Auslaßende für die gemischte Luft keine unangenehmen Luftzugerscheinungen für eine Bedienungsperson entstehen. Mit zunehmender Trocknung des im Arbeitsbehälter befindlichen Geschirrs nimmt dann der Feuchtigkeitsaustrag aus dem Arbeitsbehälter bei gleichbleibendem Mischungsverhältnis von Abluft und durch den Außenluftkanal zuströmender Frischluft ab, so daß auch die Effektivität des Feuchtigkeitsaustrags aus dem Arbeitsbehälter vermindert wird.

Der Erfindung liegt die Aufgabe zugrunde, bei einer Geschirrspülmaschine gemäß dem Oberbegriff des Anspruchs 1 Maßnahmen zu treffen, durch welche eine wirkungsvolle Entfernung von Dampf und Feuchtigkeit aus dem Arbeitsbehälter mit geringem Aufwand möglich wird.

Die Lösung dieser Aufgabe erfolgt gemäß der Erfindung durch die kennzeichnenden Merkmale des Anspruchs 1.

Bei einer Ausgestaltung einer Geschirrspülmaschine gemäß der Erfindung wird mit einem einfachen Ventilator die Ausblasluft sowohl in den Außenluftkanal wie auch in den in den Arbeitsbehälter mündenden Nebenluftkanal gedrückt. Die dadurch in den Arbeitsbehälter eingeblasene Frischluft kann dann an dem feuchten, aufgewärmten Geschirr vorbeistreichen und Feuchtigkeit aufnehmen, die danach durch die im oberen Bereich des Arbeitsbehälters angeordnete Entlüftungsöffnung in den Außenluftkanal eintritt und sich dort mit der geförderten Frischluft mischt. Die Aufteilung des vom Ventilator geförderten Luftstroms kann an sich starr eingestellt sein. Es ist jedoch dem Ventilator eine Strömungsteilerkammer mit einem Ausgang für den Außenluftkanal und einem Ausgang für den Nebenluftkanal nachgeschaltet, in der sich eine Steuerklappe zur Veränderung der durch die Kanäle abströmenden Luftmenge vorgesehen ist. So wird beispielsweise bei hohem Feuchtigkeitsgehalt der Luft im Arbeitsbehälter die Steuerklappe so gesteuert, daß eine geringere Frischluftmenge in den Arbeitsbehälter einströmt als bei fortgeschrittenem Trocknungsprozeß. Dabei kann die Steuerklappe in Abhängigkeit von dem Feuchtigkeitsgehalt der Luft nach der Einmündung der Entlüftungsöffnung gesteuert sein. Sie kann jedoch auch nach Erfahrungswerten zeitabhängig gesteuert werden. Hierzu ist der Steuerklappe eine Steuerung zugeordnet, die als Elektromotor, als Magnet oder als Ausdehnungsregler mit elektrisch steuerbarer Heizung ausgebildet sein kann. Zur Unterstützung des Trocknungsvorganges kann auch im Nebenluftkanal ein Heizelement angeordnet werden, das ebenfalls feuchtigkeitsabhängig oder zeitabhängig vom das Maschinenprogramm steuernden Programmschaltwerk geschaltet werden kann. Im übrigen ist die Entlüftungsöffnung mit einer steuerbaren Verschlußklappe versehen, um das Abströmen von feuchter Luft außerhalb des Trocknungsganges verhindern zu Können.

Die Erfindung ist nachfolgend anhand der Prinzipskizze einer teilweise und schematisch dargestellten Geschirrspülmaschine näher erläutert.

Ein teilweise dargestelltes, mit einer Arbeitsplatte 1 versehenes Gehäuse 2 einer Haushalts-Geschirrspülmaschine umgreift einen Arbeitsbehälter 3, in dem in horizontalen Ebenen drehbar gelagerte Sprüharme unterhalb von nicht dargestellten, das zu reinigende Geschirr aufnehmenden Geschirrkörben 4 angeordnet sind. Die Spüharme werden über Leitungen 5 mit Spülflüssigkeit versorgt, die von einer Umwälzpumpe 6 aus einer in den Boden 7 des Arbeitsbehälters 3 eingelassenen Ablaufwanne 8 abgesaugt und über eine nicht dargestellte Umsteuervorrichtung einzel oder zusammen in die Leitungen zu den Sprüharmen 4 gefördert wird. Innerhalb des Gerätegehäuses 2 befindet sich im Bereich unterhalb des Bodens 7 ein Ventilator 9, dessen Luftansaugöffnung 10 frei im Gerätegehäuse 2 ausmündet. Der Ventilator saugt somit im Betrieb Luft an, die durch die Umwälzpumpe und andere wärmeerzeugende Bauelemente vorgewärmt ist. An den Ausblasstutzen 11 des Ventialtors 9 schließt sich eine Strömungsteilerkammer 12 an, von der ein Nebenluftkanal 13 und ein Frischluftkanal 14 abzweigen. Der Nebenluftkanal 13 mündet im unteren Bereich, vorzugsweise unterhalb des unteren Sprüharmes aber oberhalb des maximalen auftretenden Flüssigkeitsniveaus in den Arbeitsbehälter 3 aus, während der Frischluftkanal 14 außerhalb des Arbeitsbehälters 3 nach oben geführt ist, wo eine im oberen Bereich, insbesondere oberhalb des oberen Sprüharms 4 im Arbeitsbehälter 3 vorgesehene Entlüftungsöffnung 15 in den Frischluftkanal 14 mündet. Der Frischluftkanal 14 ist im Bereich der Entlüftungsöffnung 15 als Mischkammer 16 ausgebildet, von der ein Abluftkanal 17 vorzugsweise zur Frontseite im Bereich der dem Arbeitsbehälter 3 zugeordneten Tür geführt ist und dort über eine Ausblasöffnung frei ausmündet. Der Entlüftungsöffnung 15 ist eine Verschlußklappe 18 zugeordnet, die von einer Antriebseinrichtung, insbesondere einem Elektromagnet 19 betätigbar ist. In der Strömungsteilerkammer 12 ist zusätzlich eine Steuerklappe 20 angeordnet, mit der wechselweise der Strömungsweg zu einem der Kanäle 13,14 verengt werden kann. Dabei ist die Steuerklappe 20 mit einer Steuerung 21 verbunden, über die die funktionsgerechte Steuerung der Steuerklappe erfolgen kann.

Nach Beendigung der mit Spülflüssigkeit durchzuführenden Reinigungs- und Spülgänge wird in einem anschließenden Trockengang das im Arbeitsbehälter 3 vorhandene Geschirr getrocknet. Hierzu wird die sonst geschlossene Verschlußklappe 16 über den Steuermagnet 19 in Öffnungsstellung gebracht und gleichzeitig der Ventilator 9 in Betrieb gesetzt. Hierdurch wird Frischluft über den Nebenluftkanal 13 in den Arbeitsbehälter 3 und den Außenluftkanal 14 gefördert. Die in den Arbeitsbehälter 3 geförderte Frischluft drückt eine entsprechende Menge von feuchtigkeitsbeladener Abluft aus dem Arbeitsbehälter 3 über die Entlüftungsöffnung 15 in die Mischkammer 16, wo sie sich mit der unmittelbar vom Ventilator 9 in den Außenluftkanal 14 geförderten Frischluft vermischt. Die Frischluft weist dann keine Feuchtigkeitssättigung mehr auf, so daß eine Kondensation im Abluftkanal 17 nicht stattfindet. Auch wird die mitgeführte Feuchtigkeit in so geringer Menge je Volumeneinheit nach außen abgeführt, daß keine erkennbaren Dampfschwaden aus der Geschirrspülmaschine austreten.

Nachdem der Feuchtigkeitsgehalt der Abluft des Arbeitsbehälters zu Beginn des Trockenvorganges wesentlich höher liegt als am Ende, kann über die Steuerung 21 die Steuerklappe 20 in der Strömungsteilerkammer 12 so vor den Nebenluftkanal 13 gestellt werden, daß zu Beginn des Trockenganges eine relativ geringe Frischluftmenge in den Arbeitsbehälter 3 einströmt. Mit zunehmendem Absinken des Feuchtigkeitsgehalts der Abluft kann dann die Steuerklappe 20 weiter geöffnet werden, so daß der durch den Arbeitsbehälter 3 geführte Frischluftanteil steigt und am Ende des Trockenganges der gesamte, vom Ventilator 9 geförderte Frischluftstrom durch den Arbeitsbehälter 3 geführt wird. Zur Unterstützung des Trocknungsvorganges kann dabei die im Maschinensockel bereits vorgewärmte Frischluft noch durch ein im Nebenluftkanal 13 angeordnetes Heizelement 22 zusätzlich aufgeheizt werden.

Daneben ist es auch möglich, anstelle der Steuerklappe 20 die Verschlußklappe 18 so auszubilden, daß der von ihr freigegebene Strömungsquerschnitt der Entlüftungsöffnung 15 zeit- oder feuchtigkeitsabhängig veränderbar ist. Auch hierdurch kann der in den Arbeitsbehälter 3 einströmende Anteil der vom Ventilator 9 geförderten Frischluft den herrschenden Betriebsbedingungen entsprechend verändert werden.

Für die Förderung der für den Trockengang erforderlichen Frischluft ist somit nur ein einfacher Ventilator erforderlich, wobei in der nachgeschalteten Verzweigung bzw. im Bereich der Entlüftungsöffnung eine Beeinflussung der durch den Arbeitsbehälter 3 zu führenden Luftmenge mit einfachen Steuermittel vorgenommen werden kann.

## Patentansprüche

1. Geschirrspülmaschine mit einem durch eine Tür verschließbaren Arbeitsbehälter (3) und mit einer demselben zugeordneten Entlüftungöffnung (15), die in einen Außenluftkanal (14) mündet, in welchem ein Frischluft ansaugender Ventilator (10) angeordnet ist und welcher nach der Einmündung der Entlüftungsöffnung (15) frei ausmündet, dadurch gekennzeichnet, daß dem Ventilator (9) eine Strömungsteilerkammer (12) mit einem Ausgang für den Außenluftkanal (14) und einem Ausgang für einen Nebenluftkanal (13) nachgeschaltet ist, daß der Nebenluftkanal (13) in den Arbeitsbehälter (3) abzweigt und daß in der Strömungsteilerkammer (12) eine Steuerklappe (20) angeordnet ist, die wechselweise den Strömungsweg zu einem der Kanäle (13, 14) verengt und zum anderen Kanal (14, 13) freigibt.

2. Geschirrspülmaschine nach Anspruch 1, dadurch gekennzeichnet, daß der Steuerklappe (20) eine Steuerung (21) zugeordnet ist.

3. Geschirrspülmaschine nach Anspruch 1 oder 2, dadurch gekennzeichnet, daß im Nebenluftkanal (13) ein Heizelement (22) angeordnet ist.

4. Geschirrspülmaschine nach Anspruch 1 oder einem der folgenden, dadurch gekennzeichnet, daß die Entlüftungsöffnung (15) mit einer von der Zeit oder der Feuchtigkeit abhängig steuerbaren verschlußklappe (18) versehen ist.

5. Geschirrspülmaschine nach Anspruch 1 oder einem der folgenden, daß die Steuerklappe (20) in Abhängigkeit von dem Feuchtigkeitsgehalt der Luft nach der Einmündung der Entlüftungsöffnung (15) in den Außenluftkanal (14) oder zeitabhängig gesteuert ist.

6. Geschirrspülmaschine nach Anspruch 2 oder einem der folgenden, dadurch gekennzeichnet, daß die Steuerung (21) einen Elektromotor, Magnet oder Ausdehnungsregler mit elektrisch steuerbarer Heizung aufweist.

## Claims

1. Dishwasher, having a working container (3) closable by a door and a ventilating aperture (15) associated with said container and opening into an outside air channel (14), in which a fan (10) is located for drawing in fresh air and which opens out into the atmosphere downstream of the mouth of the ventilating aperture (15), characterised in that a flow dividing chamber (12) with an outlet for the outside air channel (14) and an outlet for a subsidiary air channel (13) is connected in series to the fan (9) in that the subsidiary air channel (13) branches off into the working container (3), and in that a control flap (20) is located in the flow dividing chamber (12) for alternately narrowing the flow path to one of the channels (13, 14) and freeing the path to the other channel (14, 13).

2. Dishwasher according to claim 1, characterised in that the control flap (20) has a control (21).

3. Dishwasher according to claim 1 or 2, characterised in that a heating element (22) is disposed in the subsidiary air channel (13).

4. Dishwasher according to claim 1 or one of the subsequent claims, characterised in that the ventilating aperture (15) is provided with a sealing cap (18) operated as a function of time or humidity.

5. Dishwasher according to claim 1 or one of the subsequent claims. characterised in that the control flap (20) is operated as a function of the moisture content of the air downstream of the mouth of the ventilation aperture (15) into the outside air channel (14) or as a function of time.

6. Dishwasher according to claim 2 or one of the subsequent claims, characterised in that the control (21) comprises an electric motor, a magnet or expansion control with electrically controllable heating.

## Revendications

1. Machine à laver la vaisselle présentant un récipient de travail (3) fermé par une porte et un orifice d'aération (15) associé à ce dernier, orifice qui débouche dans un canal d'air extérieur (14), dans lequel est disposé un ventilateur (9) aspirant l'air frais et qui débouche librement après l'embouchure de l'orifice d'aération (15), caractérisée en ce qu'après le ventilateur (9) est placée une chambre de division de courant (12) présentant une sortie pour le canal d'air extérieur (14) et une sortie pour le canal d'air auxiliaire (13), en ce que le canal d'air auxiliaire (13) est dérivé dans le récipient de travail (3) et en ce que dans la chambre de division de courant (12) est disposé un clapet de commande (20) qui, en alternance, rétrécit le passage d'écoulement vers l'un des canaux (13, 14) et libère celui de l'autre canal (14, 13).

2. Machine à laver la vaisselle selon la revendication 1, caractérisée en ce que le clapet de commande (20) est associé à une commande (21).

3. Machine à laver la vaisselle selon la revendication 1 ou 2, caractérisée en ce que dans le canal d'air auxiliaire (13) est disposé un élément chauffant (22).

4. Machine à laver la vaisselle selon la revendication 1 ou l'une des suivantes, caractérisée en ce que l'orifice d'aération (15) est muni d'un clapet de fermeture (18) commandé en fonction du temps ou de l'humidité.

5. Machine à laver la vaisselle selon la revendication 1 ou l'une des suivantes, caractérisée en ce que le clapet de commande (20) est commandé en fonction du temps ou en fonction de la teneur en humidité de l'air après l'embouchure de l'orifice d'aération (15) dans le canal d'air extérieur (14).

6. Machine à laver la vaisselle selon la revendication 2 ou l'une des suivantes, caractérisée en ce que la commande (21) présente un moteur électrique, un aimant ou un régulateur de dilatation avec un chauffage à commande électrique.
